# FASCICULE DE BREVET EUROPEEN

(11) **EP 0 027 288 B1**
(45) Date de publication et mention de la délivrance du brevet: **18.12.1985**
(21) Numéro de dépôt: 80200937.3
(22) Date de dépôt: 03.10.1980
(51) Int. Cl.: G04C 3/14, G04C 21/16, G04C 9/00

(54) **Montre électronique à moteur pas à pas et circuit d'alarme**
Elektronische Uhr mit Schrittmotor und Alarmschaltung
Electronic watch with stepping motor and alarm circuit

(30) Priorité: 15.10.1979 CH 9275/79; 16.10.1979 CH 9307/79
(43) Date de publication de la demande: 22.04.1981
(73) Titulaire: Eta A.G. Ebauches-Fabrik, CH-2540 Grenchen (Canton de Soleure) (CH)
(72) Inventeur: Perucchi, Norberto, CH-2072 St. Blaise Canton de Neuchâtel (CH)
(74) Mandataire: Rochat, Daniel Jean

## Description

On sait que la réalisation de circuits intégrés en technologie MOS, ainsi que les technologies plus récentes, notamment celles des microprocesseurs, ont ouvert des possibilités très larges en ce qui concerne l'adjonction de fonctions auxiliaires aux circuits susceptibles d'être incorporés dans des montres-bracelet. Cependant, les possibilités ainsi offertes ne sont susceptibles d'un application pratique que is l'on trouve des moyens d'entrée judicieux et des utilisations intéressantes permettant de profiter dans les meilleures conditions possibles des possibilités offertes par ces circuits. Ainsi, la possibilité de prévoir des circuits de coïncidence repérant si le rotor du moteur pas à pas a effectivement tourné d'un pas au moment où une impulsion est sortie du circuit d'entraînement permet de procéder à une correction automatique du fonctionnement du moteur en rattrapant les pas perdus par suite d'un choc intempestif ou de l'action d'un champ magnétique externe sur la montre. Toutefois, la réalisation d'une telle fonction implique que l'on prévoit dans la montre un dispositif détecteur approprié. Ainsi des rouages détecteurs ont déjà été proposés, sous forme par exemple d'un disque muni à sa périphérie d'un trou qui passe devant une diode lumineuse et laisse un éclair émis par la diode frapper une cellule photo-détectrice s'il y a synchronisme entre la rotation du moteur et l'émission de l'impulsion de sortie du diviseur de fréquence.

On connaissait également par le brevet français FR-A-2 398 334, qui contient les caractéristiques techniques du préambule de la présente revendication 1, une pièce d'horlogerie électronique qui est pourvue de diverses fonctions additionnelles susceptibles d'être mises en action en parallèle à la fonction de comptage du temps et d'entraînement d'un moteur pas à pas actionnant des aiguilles. L'une de ces fonctions par exemple réside dans la possibilité de provoquer un déplacement volontaire des aiguilles sous l'action d'une commande à bouton-poussoir afin d'amener ces aiguilles sur une position conventionnelle dans laquelle la position de l'aiguille des secondes sur le cadran principal correspond à une heure d'alarme qui serait affichée par l'aiguille des heures. Les moyens électroniques prévus permettent de mettre en mémoire l'heure d'alarme ainsi affichée de façon conventionnelle et de ramener les aiguilles sur une position correspondant à l'heure juste.

Dans une autre publication antérieure connue, (brevet anglais GB-A-1 536 982) une fonction supplémentaire incorporée au mouvement de montre électronique consiste également à permettre le déclenchement d'une alarme à une heure prédéterminée, mais pour l'enregistrement de cette heure d'alarme, la montre comporte des organes d'affichage distincts des organes d'affichage du temps courant. Il s'agit en l'occurrence de couronnes, portant des indications digitales d'heures et de minutes qui sont placées sous le cadran et dont les indications apparaissent dans un guichet ménagé dans le cadran. Le mécanisme de commande de cette montre comporte une tige qui peut occuper plusieurs positions axiales et qui est mobile en rotation. Dans l'une de ces positions axiales cette tige engrène avec les organes d'affichage de l'heure d'alarme, tandis que dans une autre position axiale, elle engrène avec les organes d'affichage du temps courant.

Le but de la présente invention est de perfectionner encore les montres à dispositif d'alarm déjà connues en permettant la réalisation d'une montre-bracelet de ce type remplissant plusieurs fonctions, d'une présentation esthétique et judicieuse, en utilisant des dispositifs d'entrée aussi simples que possible pour actionner les circuits logiques incorporés à la montre.

Dans ce but, la présente invention a pour objet une montre électronique comportant des aiguilles indicatrices du temps, un moteur pas à pas actionnant un rouage qui entraîne lesdites aiguilles, un mécanisme de commande manuelle capable de provoquer un déplacement desdites aiguilles pour leur faire indiquer une heure d'alarme désirée et comportant une tige de mise à l'heure à plusieurs positions axiales mobile en rotation actionnant des contacts reliés aux circuits de commande dudit moteur, des moyens d'alarme et un bouton-poussoir coopérant avec un contact, lesdits moyens d'alarme étant déclenchables au moment où les aiguilles atteignent, en fonctionnement normal, ladite heure d'alarme, et lesdits circuits de commande comportant:
- des moyens de comptage capables de compter un nombre de rotations d'un mobile lié aux aiguilles, ce nombre de rotations constituant une information représentative du déplacement angulaire des aiguilles provoqué en réponse à l'actionnement du mécanisme de commande,
- des moyens de mise en mémoire associés auxdits moyens de comptage et capables d'enregistrer ledit nombre de rotations,
- un circuit de coïncidence connecté entre lesdits moyens de mise en mémoire et lesdits moyens de comptage pour déclencher les moyens d'alarme lorsque le nombre de rotations compté depuis l'actionnement des moyens de mise en mémoire correspond à l'information enregistrée par ces moyens, et
-des moyens de retour automatique des aiguilles dans une positions indiquant l'heure juste, après un déplacement provoqué,

caractérisée en ce que ladite tige actionne les contacts reliés auxdits circuits de commande de telle manière que, dans une desdites positions axiales correspondant à la programmation d'une heure d'alarme, la rotation de ladite tige actionne lesdits moyens de comptage, le compte effectué par ces moyens correspondant alors à l'amplitude dudit déplacement angulaire provoqué, et en ce que le bouton-poussoir commande, dans la position de programmation de ladite tige, un transfert de l'état des moyens de comptage à une mémoire par l'intermédiaire dudit contact.

Une montre électronique de ce genre peut être réalisée avec un dispositif d'affichage simplifié ne comprenant qu'un seul jeu d'aiguilles, de sorte que le réglage d'une heure d'alarme s'effectue en amenant sur la position voulue par rapport au cadran, les aiguilles qui, usuellement, indiquent l'heure. Comme on le verra, toutes les opérations de réglage et de commande d'une montre de ce genre et toutes les fonctions de contrôle requises peuvent être assurées par les deux organes de commande: une tige analogue aux tiges de remontoir et de mise à l'heure des montres mécaniques classiques et un poussoir.

On va décrire ci-après, à titre d'exemple, diverses formes de réalisation de la montre selon l'invention en se référant au dessin annexé, dont:
la fig. 1 est un schéma-bloc des circuits d'une première forme d'exécution,
la fig. 2 un schéma-bloc partiel de la seconde forme d'exécution,
la fig. 3 un schéma-bloc d'une autre forme d'exécution, et,
les fig. 4 à 6 sont des vues en plan de dessus de différentes formes d'exécution du système d'affichage.

Les circuits du schéma représenté à la fig. 1 sont ceux d'une montre à dispositif d'alarme qui comporte, outre le dispositif d'alarme à mise à l'heure pas les aiguilles usuelles, un système de rattrapage des sauts accidentels du moteur, un système de correction du fuseau horaire et, bien entendu, un dispositif de mise à l'heure permettant d'ajuster les indications horaires à la seconde près.

Comme moyen de commande extérieur, la montre comporte une tige de commande 1 analogue à une tige de remontoir et de mise à l'heure d'une montre mécanique conventonnelle, équipée d'une couronne 2 et capable de commander un pignon coulant 3 par exemple par l'intermédiaire d'une tirette et d'une bascule (non représentées). Le pignon coulant 3 engrène dans un renvoi 4 lorsque la tige est tirée vers l'extérieur à partir de sa position normale. On notera que la position de mise à l'heure pour laquelle le pignon coulant 3 engrène dans le renvoi 4 peut être une troisième position, la position intermédiaire étant par exemple une position de correction du quantième et/ou du jour de la semaine. En position de mise à l'heure, un contact STOP est fermé qui, comme on le verra plus loin, agit sur les circuits.

Le renvoi 4 engrène dans un mobile 5. Ce dernier tel qu'il est représenté au dessin, symbolise l'ensemble du rouage. Il est entraîné par un moteur pas à pas M avec la démultiplication convenable, et sa rotation se transmet à deux aiguilles coaxiales 6 et 7 capables d'indiquer sur un cadran 27 respectivement les heures et les minutes (voir fig. 4 à 6).

Dans une montre de ce genre, le moteur M effectuera par exemple un pas toutes les 20 secondes de façon à faire avancer l'aiguille 7 en trois pas pour chaque minute. De préférence, il n'y aura pas d'aiguille de secondes. Toutefois, dans d'autre formes d'exécution, on peut également prévoir une aiguille des secondes 31 ou 33 (fig. 5 et 6) et un moteur pas à pas avançant d'un pas à chaque seconde. La transmission est alors telle que chaque pas du moteur correspond à une avance de 6° de l'aiguille de secondes.

En marche normale, le moteur M est actionné à partir d'une pile P que excite tous les circuits. La base de temps est constituée par un quartz Q qui coopère avec le circuit oscillant OSC. Les impulsions à haute fréquence transmises par ce circuit sont divisées dans le diviseur DIV, puis les impulsions basse fréquence sont mises en forme dans le circuit DRIV et alimentent ainsi le moteur M. Ce dernier est à marche réversible. Si la polarité des impulsions provenant de DRIV est renversée, le sens de rotation du moteur est inversé.

Pour permettre l'exercise des différentes fonctions de la montre, le rouage comporte un mobile détecteur 8. Suivant la forme d'exécution, ce mobile sera calé sur un axe tournant avec l'aiguille des secondes, c'est-à-dire effectuant un tour par minute ou, les cas échéant, sur un axe tourant plus lentement. Dans la forme d'exécution décrite, il comporte à sa périphérie un élément de contact 9 qui, à chaque tour, vient en contact successivement avec trois éléments fixes 10, 11 et 12 disposés à sa périphérie au voisinage l'un de l'autre. Les deux éléments 10 et 12 sont reliés à un circuit SS qui détermine le sens de rotation du mobile 8, tandis que l'élément de contact 11 est relié à une circuit CR qui est un compteur capable de compter le nombre de tours effectués par le mobile 8. Ce détecteur de rotation peut être exécuté de différentes façons. Par exemple, le mobile 8 peut comporter plusieurs contacts. On peut aussi prévoir une détection par des moyens optiques.

Les circuits de la montre comportent en outre comme élément important un circuit logique L capable d'effectuer différentes opérations suivant la programmation qui lui est imposée à partir d'un circuit de commande de programme PR. Suivant la fonction à remplir les circuits CR, L et PR coopèrent en outre avec un circuit de rattrapage R, avec un circuit MIN de mise à zéro des secondes, avec un circuit M, de mémorisation du temps écoulé et avec un circuit M₂ de mémorisation de l'heure de réveil. Pour assurer la fonction d'alarme, il est encore prévu un circuit de coïncidence REV, un circuit d'excitation VI capable d'alimenter un vibreur 13, un circuit d'inhibition INH ainsi qu'un circuit d'initialisation désigné par CO.

L' organe émetteur de son constitué par le vibreur 13 peut être de n'importe quelle construction connue.

Le circuit de commande de programmation PR réagit soit à des impulsions qui lui viennent de la part d'autres circuits de la montre, soit à des impulsions venant de l'extérieur. Celles-ci sont introduites dans le circuit PR par un dispositif de commande secondaire qui comporte un bouton-poussoir 14. Ce dernier sera monté sur le boîtier de la montre comme on le verra plus loin à propos des fig. 4 à 6. Il sera agencé de façon qu'une pression exercée sur le bouton-poussoir 14 provoque la fermeture d'un contact 15 et par conséquent, l'envoi d'une impulsion au circuit PR. D'autre part, quand la tige 1 est en position de mise à l'heure, toute pression sur le bouton-poussoir 14 provoque une rotation de 120° d'un organe mobile représenté schématiquement en 16 à la fig. 1. Cet organe sera agencé de façon à tourner toujours dans le même sens et comportera un disque visible dans un guichet.

L'organe 16 peut faire apparaître dans un guichet du cadran, soit l'indication AM, soit l'indication PM, soit enfin l'indication NO. Suivant la position momentanée de cet organe, trois entrées du circuit PR désignées par a, b et c sont portées à des potentiels 0 ou 1 en fonction d'un code à trois positions, ce qui correspond à trois états du circuit de programme PR et par conséquent à trois possibilités d'envoi d'ordres sur les circuits qui uni sont connectés.

On va décrire maintenant les fonctions de la montre représentée à la fig. 1 en commençant par celles qui sont spécifiquement relatives à la mise à l'heure d'alarme et au déclenchement de l'alarme.

Lorsqu'on tire la tige 1 en position de mise à l'heure, le contact STOP est fermé de sorte que le circuit PR envoie ver le circuit L l'ordre de faire cesser la transmission des impulsions au moteur M. Ce dernier est donc arrête. En outre, le pignon 3 est accouplé au renvoi 4, de sorte qu'une rotation de la tige entraîne celle du rouage. Dès l'instant où le moteur M est arrêté, les impulsions qui sortent du circuit diviseur DIV sont dévisées vers la mémoire M, dans laquelle elles sont comptées. Dès lors, si l'on fait tourner les aiguilles 6 et 7 à la main au moyen de la couronne 2, le sens de la rotation est détecté par le circuit SS et le nombre des rotations du mobile 8 est compté par le circuit CR dans le sens positif ou dans le sens négatif suivant les sens détecté par le circuit SS. Lorsque les aiguilles 6 et 7 ont été amenées sur l'heure de réveil, le porteur de la montre doit presser sur le bouton-poussoir 14. La fermeture du contact 15 provoque le transfert de l'état du compteur CR dans la mémoire M₂. En même temps, le disque 16 tourne d'un pas. L'opération effectuée sur le bouton-poussoir 14 doit être répétée de façon que l'indication (AM, PM ou NO) apparaissant dans le guichet du cadran (voir fig. 4, 5 ou 6) corresponde à la période de 12 h durant laquelle on veut que l'alarme soit enclenchée. Si c'est l'indication NO qui est affichée, le déclenchement de l'alarme sera entièrement inhibé. En revanche, si l'indication AM ou PM est affichée et si les circuits sont correctement initialisés comme on le verra plus loin, l'alarme se déclenche durant la période avant au après midi désirée. Une fois le réveil ainsi programmé, la couronne 2 est repoussée dans sa position normale, ce qui ouvre le contact STOP. Les impulsions sortant du diviseur DIV continuent pendant un certain temps à être envoyées dans la mémoire M,. En revanche, l'ouverture du contact STOP commande le circuit L de façon qu'il envoie au circuit DRIV un certain nombre d'impulsions rapides par exemple à une fréquence de 32 Hz commandant par l'intermédiaire du moteur M le retour automatique des aiguilles dans la position convenable. Le nombre des impulsions qui doivent être ainsi envoyées dans le circuit DRIV est calculé à partir de l'état du compteur CR tel qu'il a été introduit dans la mémoire M₂ et à partir de l'état de la mémoire M, qui correspond au temps écoulé pendant l'opération. Une fois que les aiguilles ont été ramenées sur l'heure juste ainsi calculée, les impulsions sortant du diviseur DIV sont à nouveau envoyées de façon réguluère sur le circuit DRIV afin d'alimenter le moteur M à la vitesse normale. On notera que si le moteur effectue normalement un pas toutes les 20 secondes, une correction de 6 h qui correspond à l'amplitude maximum possible prendra au rythme de 32 pas par seconde une durée totale d'environ 35 secondes.

Dès que le rouage se retrouve dans une position correspondant à l'heure juste, les rotations du mobile 8 sont comptées à partir de 0 par le compteur CR et l'état momentané de celui-ci est en permanence transmis au circuit de coïncidence REV où il est comparé à l'état de la mémoire M₂. Lorsque l'état du compteur CR coïncide avec celui de la mémoire M₂, deux possibilités peuvent se présenter. Si l'organe indicateur 16 se trouve sur la position NO ou sur une position (AM ou PM) qui ne correspond pas à la somme globale du comptage du temps enregistré par le compteur CR, le signal de coïncidence est inhibé par l'action du circuit INH. Si, en revanche, l'état du compteur CR est égal à un nombre d'impulsions transmises par le contact 11 signifiant que le temps actuel correspond à la période du matin ou de l'après- midi qui est repérée dans le guichet du cadran par le disque 16, alors le signal de coïncidence émis par le circuit REV est transmis au circuit d'excitation du vibreur VI et le vibreur 13 émet un son caractéristique.

Pendant l'émission du son, une pression sur le bouton-poussoir 14 provoque son interruption à condition que la tige 1 se trouve dans sa position normale. En revanche, au cas où aucune pression n'est exercée sur le bouton-poussoir 14, le signal d'alarme cesse au bout d'un temps prédéterminé. Dans les deux cas, le circuit d'alarme reste programmé, de sorte que l'alarme se déclenchera à nouveau 24 heures après.

Enfin, en ce que concerne la programmation des foncctions de réveil, le circuit PR est encore agencé de façon à remplir les fonctions suivantes: Si, pendant la marche normale de la montre et alors que le vibreur 13 ne fonctionne pas, on presse sur le bouton-poussoir 14, le circuit PR envoie au circuit L un ordre consistant à émettre vers le circuit d'entraînement DRIV des impulsions rapides. Pendant que les impulsions qui sortent du diviseur DIV sont mémorisées, le moteur entraîne rapidement les aiguilles jusqu'à ce qu'il y ait coïncidence entre l'état du compteur CR et la mémoire M₂, de sorte que les aiguilles indiquent l'heure sur laquelle le réveil est programmé. Après un certain temps, par exemple une minute ou après une nouvelle pression sur le bouton-poussoir 14, le circuit L envoie à nouveau des impulsions rapides de façon à faire tourner le moteur en sens inverse et à le ramener automatiquement sur l'heure just en tenant compte du temps écoulé. Les pressions effectuées sur le bouton-poussoir 14 quand la tige est en position normale ne modifient pas la position du disque 16.

Avant de passer à la description d'autres formes d'exécution, on décrira encore les fonctions des dispositifs auxiliaires que comporte la montre représentée à la fig. 1. Ces dispositifs auxiliaires ne sont pas indispensables à l'accomplissement des fonctions du réveil et pourraient, dans des variantes, être supprimés. Ceci résulte d'ailleurs du fait que l'on a pu décrire ci-dessus toutes les fonctions de réveil sans avoir recours à ces circuits ou fonctions auxiliaires.

Pour assurer la fonction de mise à l'heure des aiguilles, on pourrait prévoir une position de tige différente de la position d'ajustage du réveil. Toutefois, dans la montre décrite, la mise à l'heure des aiguilles s'effectue dans la même position de tige que l'ajustage décrit ci-dessus. En outre, cette position permet aussi un changement de fuseau horaire. Le contact STOP est donc fermé et le renvoi 4 est accouplé au pignon coulant 3. Le mobile 8 coopère avec le circuit CO et fonctionne de la façon suivante:
Lorsqu'on met en place la pile P, la première opération à effectuer consiste précisément à tirer la tige en position de mise à l'heure. La fermeture du contact STOP conditionne alors le circuit CO de façon à agir sur le circuit PR. La rotation que l'on imprime aux aiguilles pour la première fois par l'intermédiaire de la tige est alors enregistrée dans le compteur CR et il faut prendre garde de l'initialiser correctement en amenant les aiguilles sur l'heure correcte du matin ou de l'après-midi. Au moment où l'on repousse la tige en position normale, après avoir mis les aiguilles sur l'heure exacte, éventuellement au moment du top seconde, le moteur commence à tourner à son allure normale de façon régulière.

Si ultérieurement on tire à nouveau sur la tige pour la mettre en position de mise à l'heure, le circuit CO enregistre une seconde impulsion et transmet au circuit PR l'indication qu'il ne s'agit pas de la première mise à l'heure. Le déplacement axial de la tige peut correspondre à n'importe lequel de trois cas différents:
1-11 peut s'agir d'une erreur, le porteur de la montre ayant désiré mettre la tige en position de correction du quantième et ayant tiré trop fort. Dans ce cas, la tige sera ramenée en place sans avoir effectué aucune rotation. Le compteur CR n'a enregistré aucune impulsion. Le circuit L envoie au moteur par le circuit DRIV des impulsions rapides correspondant au temps mis en mémoire dans la mémoire M c'est-à-dire au temps pendant lequel le moteur a été arrêté afin que les aiguilles se trouvent à nouveau sur l'heure juste.
2-11 s'agit d'une correction de l'heure, de sorte que cette correction est nécessairement de faible grandeur Pratiquement on pourra fixer la limite à une amplitude qui correspond par exemple à la moitié d'une correction de fuseau horaire, c'est-à-dire 7 min 2, 15 min. ou 30 min. suivant les cas. Si le compteur CR enregistre un nombre de rotations inférieure à la limite ainsi définie il agit sur le circuit L et au moment où la tige est ramenée en position normale, le moteur M repart à son rythme usuel sans recevoir aucune impulsion rapide. Les impulsions mémorisées dans la mémoire M₁ ne sont pas restituées.
3-En manoeuvrant la tige, on a imprimé aux aiguilles un déplacement angulaire supérieur à la limite définie ci-dessus. Le compteur CR ayant enregistré ce déplacement agit sur le circuit L de façon qu'il effectue les opérations suivantes: il compare le nombre d'impulsions enregistrées par le compteur CR avec le nombre le plus proche correspondant à un écart de temps d'un nombre entier de fuseaux horaires Il calcule le nombre d'impulsions qu'il faut envoyer au moteur M pour amener rapidement les aiguilles sur une heure décalée par rapport à celle indiquée jusque-là de ce nombre entier de fuseaux horaires et déduit de ce nombre le temps écoulé pendant l'opération et qui s'enregistre en permanence dans la mémoire M₁. Dès lors lorsqu'on repousse la tige en position normale, sans avoir pressé sur le poussoir 14, la logique L envoie sur le circuit DRIV les impulsions rapides qui mettront les aiguilles sur l'heure juste correspondant exactement à l'heure du fuseau horaire que l'on a approximativement ajustée par l'opération manuelle.

Les fonctions décrites jusqu'à maintenant faisaient entièrement abstraction de toute intervention du circuit MIN. Sans ce circuit, les aiguilles s'arrêtent dans la position qu'elles occupent au moment exact où la tige est tirée en position de mise à l'heure. Toutefois, cet instant correspond rarement à une minute pleine. Dans le cas où les organes indicateurs ne comportent qu'une aiguille des heures et une aiguille des minutes, comme c'est le cas dans la forme d'exécution décrite, cette situation pourrait, à la rigueur, être acceptable, mais il n'en est pas de même si la montre est aussi équipée d'une aiguille des secondes. D'ailleurs, même s'il n'est pas prévu d'aiguille de secondes, le comptage des secondes existe tout de même. Dans ces différents cas, il peut être avantageux que, lors de l'arrêt du moteur M, le système de comptage se trouve toujours dans un état correspondant à une minute pleine. C'est là la fonction du circuit MIN. Dès l'instant où l'on tire la tige en position de mise à l'heure, il provoque l'envoi par le circuit L d'impulsions rapides faisant avancer le moteur jusqu'à une position des aiguilles correspondant à la minute pleine. En même temps, ce nombre d'impulsions est mémorisé dans la mémoire M, de façon à pouvoir être déduit lors du retour à la marche normale.

Enfin les circuits de la montre décrite comporte ni encore un circuit de rattrapage automatique des sauts accidentels représenté par R. Il s'agit d'un circuit de coïncidence qui est relié, d'une part, au circuit L, et d'autre part, au compteur CR. Au cas où, par suite d'un choc ou par suite de la présence d'un champ magnétique, le moteur M a effectué un saut intempestif ou n'a pas réagi à une impulsion normale envoyée par le circuit DRIV, l'état de coïncidence mesuré par le circuit R et qui est normalement vérifié en permanence est rompu. La rupture de cette coïncidence provoque l'envoi d'impulsions par le circuit R au circuit DRIV. Le moteur M est alors bloqué pour quelques périodes, ou accéléré jusqu'à ce que la coïncidence soit réalisée.

Dans la première forme d'exécution décrite ci-dessus, les aiguilles étaient entraînées mécaniquement à partir de la tige lorsque celle-ci se trouvait en position de mise à l'heure, et elles étaient entraînées à un rythme rapide par des moyens électroniques lorsqu'il s'agissait de modifier leur position une fois que la tige avait été ramenée dans sa position normale. Toutefois, d'autres formes d'exécution du système de commande sont également réalisables sans sortir de l'esprit de l'invention.

Ainsi, tout d'abord, l'émission d'impulsions rapides par le circuit L en direction du circuit d'entraïnement DRIV pourrait être entièrement supprimée. Dans ce cas, toute manoeuvre imprimée aux aiguilles devrait se faire à la main à partir de la couronne 2. Après avoir enregistré l'heure de réveil, en pressant sur le bouton-poussoir 14, il serait donc nécessaire de ramener les aiguilles à la main sur l'heure juste avant de repousser la tige en position normale. L'ajustage automatique de l'heure juste ne serait alors plus possible et le porteur de la montre devrait réajuster les aiguilles exactement à chaque mise à l'heure du dispositif d'alarme.

A l'inverse, la fig. 2 représente le schéma d'une forme d'exécution qui permet de déplacer les aiguilles par des moyens entièrement électroniques dans toutes les situations. Sur cette figure, seules les parties de circuit qui sont modifiées par raport à la fig. 1, ont été représentées. On reconnaît le circuit PR, le disque 16 commandé par le bouton-poussoir 14, le contact 15 et les trois entrées a, b, c, qui permettent de transmettre au circuit PR la position de l'organe 16.

La montre de la seconde forme d'exécution comporte une tige de commande 17 équipée d'une couronne 2. Cette tige est également mobile dans le sens axial et en rotation, mais elle ne commande aucun renvoi ni pignon. Elle porte l'organe de contact STOP, comme dans la première forme d'exécution, de sorte que ce contact est fermé quand la tige est tirée en position de mise à l'heure. Elle porte d'autre part, un élément de contact 19 qui fait saillie latéralement de la tige et se déplace en arc de cercle lorsque celle-ci tourne. La tige étant mise à la masse par fermeture du contact STOP, il suffit d'appuyer la couronne 2 dans un sens de rotation ou dans l'autre pour que l'élément de contact 19 connecte la masse à l'une ou à l'autre de deux bornes fixes 20 et 21 situées de part et d'autre de la tige 17. Ces bornes peuvent être fixées à la platine du mouvement tout en étant convenablement isolées. Elles sont reliées aux entrées d et e du circuit PR. Selon le sens dans lequel on appuie sur la tige 17, l'une ou l'autre de ces entrées est portée au potential 0 et cette situation conditionne le circuit L, de façon que le moteur reçoive par l'intermédiaire du circuit DRIV des impulsions rapides polarisées dans le sens convenable pour faire avancer ou reculer les aiguilles.

La tige 17 sera encore équipée d'une goupille latérale 22 coopérant par exemple avec deux ressorts 23 et 24 de façon à être constamment ramenée dans une orientation fixe pour laquelle l'élément 19 est séparé des contacts 20 et 21. On pourrait également remplacer le système 22, 23, 24 par une came et une lame-ressort. Aussi longtemps que la couronne 2 est maintenue appuyée dans un sens ou dans l'autre, les aiguilles tournent rapidement dans un sans ou dans l'autre. Comme un système de commande de ce genre peut parfaitement ête combiné avec un circuit de rappel à 0 tel que le circuit MIN, les aiguilles sont encore ramenées dans une position correspondant à une minute pleine dès que l'on cesse d'actionner la tige.

La fig. 3 représente encore une autre forme d'exécution dans laquelle le rouage ne comporte pas de mobile détecteur. On retrouve dans cette forme d'exécution le dispositif de commande de la fig. 2 avec la couronne 2 calée sur la tige 17 et susceptible de mettre à la masse, soit la borne 20, soit la borne 21. D'autre part, le bouton-poussoir 14 qui commande un contact 15 et actionne le disque rotatif 16 est également présent.

En ce qui concerne les circuits, on retrouve les mêmes circuits qu'à la fig. 1, de sorte que ceux-ci n'ont pas besoin d'être décrits à nouveau.

Pour clarifier les idées, on se contentera de résumer l'action des différents circuits et en particulier du circuit L en fonction de l'état du mécanisme de commande.
1°) Le mécanisme de commande est dans son état normal. Les impulsions du diviseur sont mises en forme dans le circuit d'entraînement DRIV et actionnent le moteur M. Le circuit L envoie les impulsions venant du diviseur vers le compteur CR qui les compte et transmet l'état du comptage au circuit REV afin que, lorsqu'il y a coïncidence avec l'état de la mémoire M_{Z} l'alarme soit déclenchée.
2°) La couronne 2 est tirée en position de mise à l'heure. Dès cet instant, le circuit L fonctionne de la façon suivante: Les impulsions venant du diviseur sont transmises à la mémoire M, et comptées. D'autre part, la transmission des impulsions entre le circuit DRIV et le moteur est interrompue.
3°) La couronne 2 est déplacée en rotation de façon à fermer l'un des contacts 19, 20 ou 19, 21. Le circuit SS détecte le sens de rotation et le circuit L fonctionne de la façon suivante: des impulsions rapides sont envoyées au circuit DRIV, puis au moteur afin de le faire tourner rapidement dans le sense voulu. Ces impulsions sont comptées dans le circut CR et transmises à la mémoire M₂. La mémoire M₁ continue de compter les impulsions venant de DIV.
4°) La couronne 2 est ramenée en position normale après que l'on a pressé sur le bouton-poussoir 14. Le contenu du compteur CR est passé dans la mémoire M₂. Le compteur CR est ramené à zéro. Le circuit L calcule le nombre d'impulsions qu'il faut envoyer au moteur pour ramener les aiguilles sur l'heure juste en envoie ces impulsions rapidement à travers le circuit DRIV. La mémoire M₁ est ramenée à zéro. Le compteur CR recommence à compter les impulsions envoyées normalement au moteur et à transmettre la somme au circuit REV.
5°) La couronne 2 est ramenée en position normale sans que l'on ait pressé sur le bouton-poussoir 14. Dans ce cas, le circuit CR programme le circuit L selon l'un des trois case énumérés précédemment et nécessitant un déplacement axial de la tige. La programmation diffère suivant l'amplitude du mouvement qui à été imprimé aux aiguilles.

Aux fig. 4, 5 et 6, on a représenté en plan de dessus des montres-bracelet électroniques à dispositif d'alarme qui constituent des formes d'exécution de l'invention et dont le dispositif d'affichage se présente de différentes façons.

Dans chacune de ces trois figures, la boîte est représentée schématiquement par le chiffre 25. Elle porte un verre 26 et est équipée de la couronne 2 et du bouton-poussoir 14. Sous le verre s'étend un cadran 27 qui comporte un tour d'heure 28, un guichet 29 laissant apparaître le quantième et un guichet 30 laissant apparaître l'indication AM, PM ou NO portée par le disque 16.

Dans le cas de la fig. 4, le système d'affichage comporte deux aiguilles, soit une aiguille des heures 6 et une aiguille des minutes 7. Dans la forme d'exécution selon la fig. 5, on a adjoint aux aiguilles des heures et des minutes 6 et 7 une aiguille des secondes 31 décalée sur 6 h et se déplaçant sur une zone 32 du cadran de façon à compter les secondes à chaque minute.

Enfin, dans la fig. 6, il est prévu, outre les aiguilles des heures et des minutes 6 et 7, une aiguille des secondes 33 qui est coaxiale aux aiguilles 6 et 7. Dans les deux formes d'exécution selon les fig. 5 et 6, où il est prévu une aiguille de secondes, cette dernière sera calée sur l'axe d'un mobile de secondes qui peut être lié cinématique- ment en permanence au rouage, mais qui, dans d'autres formes d'exécution, pourrait aussi être entraîné par d'autres moyens.

## Revendications

1. Montre électronique comportant des aiguilles (6, 7) indicatrices du temps, un moteur pas à pas (M) actionnant un rouage (5) qui entraîne lesdites aiguilles, un mécanisme de commande manuelle (1, 14; 17) capable de provoquer un déplacement desdites aiguilles pour leur faire indiquer une heure d'alarme désirée et comportant une tige de mise à l'heure (1; 17) à plusieurs positions axiales mobile en rotation actionnant des contacts (STOP, 9-10, 9-11,9-12,19-20,19-21) reliés aux circuits de commande dudit moteur, des moyens d'alarme et un bouton-poussoir (14) coopérant avec un contact (15), lesdits moyens d'alarme (13) étant déclenchables au moment où les Iguilles atteignent, en fonctionnement normal, ladite heure d'alarme, et lesdits circuits de commande comportant:
- des moyens de comptage (CR, L) capables de compter un nombre de rotations d'un mobile (8) lié aux aiguilles, ce nombre de rotations constituant une information représentative du déplacement angulaire des aiguilles provoqué en réponse à l'actionnement du mécanisme de commande,
- des moyens de mise en mémoire (14, M₂) associés auxdits moyens de comptage (CR, L) et capables d'enregistrer ledit nombre de rotations,
- un circuit de coïncidence (REV) connecté entre lesdits moyens de mise en mémoire et lesdits moyens de comptage pour déclencher les moyens d'alarme (13) lorsque le nombre de rotations compté depuis l'actionnement des moyens de mise en mémoire correspond à l'information enregistrée par ces moyens, et
- des moyens (L, DRIV) de retour automatique des aiguilles dans une position indiquant l'heure juste, après un déplacement provoqué,
caractérisée en ce que ladite tige (1; 17) actionne les contacts (STOP 9-10, 9-11, 9-12; 19-20, 19-21) reliés auxdits circuits de commande de telle manière que, dans une desdites positions axiales correspondant à la programmation d'une heure d'alarme, la rotation de ladite tige actionne lesdits moyens de comptage (CR, L), le compte effectué par ces moyens correspondant alors à l'amplitude dudit déplacement angulaire provoqué, et en ce que le bouton-poussoir (14) commande, dans la position de programmation de ladite tige, un transfert de l'état des moyens de comptage (CR, L) à une mémoire (M₂) par l'intermédiaire dudit contact (15).

2. Montre électronique selon la revendication 1, caractérisée en ce que les circuits de commande sont agencés de manière que le contact (15) coopérant avec le bouton-poussoir (14) commande, pour une position axiale de la tige (1; 17) différente de la position de programmation, l'entraînement rapide des aiguilles, de sorte qu'elles indiquent l'heure d'alarme programmée.

3. Montre électronique selon la revendication 1, caractérisée en ce qu'elle comprend des moyens (M₁) pour mémoriser le temps réel qui s'écoule pendant un déplacement provoqué des aiguilles, et en ce que les moyens de retour automatique (L, DRIV) répondent en outre, lorsqu'ils sont actionnés, à l'information contenue dans lesdits moyens (M₁) de mémorisation du temps reel écoulé.

## Patentansprüche

1. Elektronische Uhr mit Zeiger (6, 7) zum Anzeigen der Zeit, einem Schrittmotor (M) zum Einwirken auf ein Räderwerk (5), das die genannten Zeiger antreibt, einem von Hand bedienbaren Steuermechanismus (1, 14; 17) zum Verstellen der genannten Zeiger, damit diese eine gewünschte Alarmzeit anzeigen, welcher Steuermechanismus eine in verschiedene Stellungen achsial verschiebbare und drehbare Zeiteinstellwelle (1; 17) aufweist, die auf Kontakte (STOP, 9-10, 9-11, 9-12; 19-20, 19-21 einwirkt, die mit Steuerstromkreisen des genannten Schrittmotors verbunden sind, weiter mit einem Alarmmittel une einer Drucktaste (14), die mit einem Kontakt (15) zusammenwirkt, wobei das Alarmmittel (13) in dem Moment ausgelöst wird, in dem die Zeiger während dem normalen Betrieb die genannte Alarmzeit erreichen, und die genannten Steuerstromkreise umfassen:
- Zählmittel (CR, L) zum Zählen der Drehungen eines mit den Zeigern verbundenen Rades (8), wobei die Anzahl dieser Drehungen eine Information der durch die Betätigung des Steuermechanismus bewirkten Winkelversetzung der Zeiger darstellt,
- den genannten Zählmitteln (CR, L) zugeordnete Speichermittel (14, M₂) zum Speichern der genannten Anzahl Drehungen,
- ein zwischen die genannten Speichermittel und die genannten Zählmittel geschalteter Konzidenzstromkreis (REV) zum Auslösen des Alarmmittels (13), wenn die seit dem Betätigen der Speichermittel gezählte Anzahl Drehungen mit der im Speichermittel gespeicherten Information übereinstimmt, und
- Mittel (L, DRIV) zum automatischen Zurücksetzen der Zeiger in eine Stellung, in der sie die richtige Uhrzeit anzeigen, nach einer bewirkten Verstellung, dadurch gekennzeichnet, dass die genannte Welle (1; 17) die mit den genannten Steuerstromkreisen verbundenen Kontakte (STOP, 9-10, 9-11, 9-12; 19-20, 19-21) so betätigt, dass in einer der genannten achsialen Stellungen, die der Programmierung einer Alarmzeit entspricht, die Drehung der genannten Welle die genannten Zahlmittel (CR, L) betätigt, wobei die durch diese Mittel ausgeführte Zählung der Grösse der genannten bewirkten Winkelversetzung entspricht, und dass die Drucktaste (14), wenn sie in der Programmierstellung der genannten Welle betätigt wird, eine Uebertragung des Zählstandes derZahfmittel (CR, L) unter Mitwirkung des genannten Kontaktes (15) in einen Speicher (M₂) einleitet.

2. Elektronische Uhr nach Anspruch 1, dadurch gekennzeichnet, dass die Steuerstromkreise so ausgebildet sind, dass der mit der Drucktaste (14) zusammenarbeitende Kontakt (15) in einer gegenüber der Programmierstellung unterschiedlichen achsialen Stellung der Welle (1; 17) zum Anzeigen der programmierten Alarmzeitden Schnellantrieb der Zeiger steuert.

3. Elektronische Uhr nach Anspruch 1, dadurch gekennzeichnet, dass sie Mittel (M,) zum Speichern der während dem eingeleiteten Versetzen der Zeiger verflossenen realen Zeit umfasst, und dass die automatischen Zurücksetzmittel (L, DRIV), wenn sie aktiviert sind, ausserdem auf die in den Speichermitteln (M,) enthaltenen Information über die genannte verflossene reale Zeit ansprechen.

## Claims

1. Electronic watch comprising time-indicating hands (6, 7), a stepping motor (M) actuating a gear-train (5) which drives said hands, a manual control mechanism (1,14; 17) capable of inducing a displacement of said hands for causing them to indicate a desired alarm time and comprising a rotatingly movable setting stem (1; 17) having several axial positions actuating contacts (STOP, 9-10, 9-11, 9-12; 19-20, 19-21 ) connected to the control circuits of said motor, alarm means and a pushbutton (14) co-operating with a contact (15), said alarm means (13) being triggerable at the moment when the hands, in normal operation, reach said alarm time, and said control circuits comprise:
- counting means (CR, L) capable of counting a number of rotation of a moving part (8) connected to the hands, this number of rotations constituting information representing the angular displacement of the hands induced in response to the actuating of the control mechanism,
- storage means (14, M₂) associated with said counting means (CR, L) and capable of recording said number of rotations,
- a coincidence circuit (REV) connected between said storage means and said counting means for triggering the alarm means (13) when the number of rotations counted since the actuating of the storage means corresponds to the information recorded by these means, and
- means (L, DRIV) for automatically returning the hands to a position indicating the correct time after an induced displacement,
characterized in that said stem (1, 17) actuates the contacts STOP 9-10, 9-11, 9-12; 19-20, 19-21) connected to said control circuits in such a way that in one of said axial positions corresponding to the programming of an alarm time, the rotation of said stem actuates said counting means (CR, L), the count effected by these means then corresponding to the extent of said induced angular displacement, and in that the pushbutton (14), in the programming position of said stem, controls a transfer of the state of the counting means (CR, L) to a memory (M₂) via said contact (15).

2. Electronic watch according to claim 1, characterized in that the control circuits are arranged in such a way that the contact (15) co-operating with the pushbutton (14) for an axial position of the stem (1; 17) different from the programming position, controls the rapid driving of the hands so that they indicate the programmed alarm time.

3. Electronic watch according to claim 1, characterized in that it includes means (Mᵢ) for storing the actual time which elapses during an induced displacement of the hands, and in that the automatic return means (L, DRIV) further respond, when they are actuated, to the information contained in said means (M₁) for storing the actual time elapsed.
